# EUROPÄISCHE PATENTANMELDUNG

(11) **EP 4 760 051 A1**
(43) Veröffentlichungstag der Anmeldung: **17.06.2026**
(21) Anmeldenummer: 24219220.1
(22) Anmeldetag: 11.12.2024
(51) Int. Cl.: E21D 11/10

(54) **KIESVERTEILSYSTEM**

(71) Anmelder: Marti Tunnel AG, 3302 Moosseedorf (CH)
(72) Erfinder: Schwarz, Matthias Paul, 8196 Wil (CH); Minozzo, Rinaldo, 2577 Finsterhennen (CH)
(74) Vertreter: BOVARD AG

(57) **Zusammenfassung**

Die vorliegende Erfindung bezieht sich auf ein Verfahren (100) und eine Vorrichtung (10) zur Hinterfüllung eines Tunnelelements (2) mit einem Füllmittel (13) umfassend einen mittels einer Aktorik (14) bewegbaren Werkzeugkopf (20) und gehört zum technischen Gebiet des Tunnelbaus. Insbesondere erlauben das erfindungsgemässe Verfahren (100) und die erfindungsgemässe Vorrichtung (10) die zumindest teilweise automatisierte Hinterfüllung eines Tunnelelements (2).

## Beschreibung

### Technisches Gebiet der Erfindung

Die vorliegende Erfindung bezieht sich auf ein Verfahren und eine Vorrichtung zur Hinterfüllung von Tunnelelementen mit einem Füllmittel und gehört zum technischen Gebiet des Tunnelbaus. Insbesondere erlauben das erfindungsgemässe Verfahren und die erfindungsgemässe Vorrichtung die zumindest teilweise automatisierte Hinterfüllung von Tunnelelementen.

### Stand der Technik

Eine bekannte und vielfach Verwendung findende Bauweise zur Herstellung von Tunnelröhren ist die Tübbing-Bauweise. Hierbei wird mittels einer Tunnelbohrmaschine ein Hohlraum in ein Erdreich oder Gestein eingebracht, welcher Hohlraum mit leichtem Übermass dem, meist zylindrischen, Querschnitt des späteren Tunnelprofils entspricht. Dieser Hohlraum wird in Längsrichtung mit einer Vielzahl von Tübbingringen ausgekleidet, wobei jeder Tübbingring wiederum aus einer Vielzahl vorgefertigter Tunnelelementen, den sogenannten Tübbingen, besteht. Die Vielzahl an Tübbingringen bildet schlussendlich die Tunnelröhre.

Um die Stabilität der Tunnelöhre zu erhöhen, werden verbleibende Freiräume zwischen der Tunnelröhre und dem umgebenden Erdreich oder Gestein mit einem Füllmaterial gefüllt, das heisst, die Tunnelwandelemente werden mit dem Füllmaterial hinterfüllt.

Aus FR 2 691 748 ist beispielsweise eine Vorrichtung bekannt, mit Hilfe welcher der Freiraum zwischen Wandelementen und dem umgebenden Erdreich oder Gestein mit Kies und einem zementbasierten Bindemittel aufgefüllt werden, wobei ein Injektor in eine Einfüllöffnung eines Wandelements eingesetzt wird und der Kies und das Bindemittel mittels Luftdruck durch den Injektor in den Freiraum zwischen Wandelement und dem umgebenden Erdreich oder Gestein eingebracht werden. Die Verbindung zwischen dem Injektor und einem Vorratsbehälter zur Bevorratung des Kies und des Bindemittels sowie dem Kompressor zur Erzeugung des Luftdrucks ist hierbei über Schläuche realisiert.

Aus CN 220185120 U ist zudem eine Vorrichtung bekannt, wobei eine Injektionsvorrichtung analog dem oben beschriebenen Aufbau auf einer Plattform angeordnet ist, welche Plattform entlang einer Achse bewegbar, um diese Achse drehbar und relativ zu dieser Achse neigbar ist.

Unter anderem diesen sowie anderen bisher bekannten Methoden ist gemein, dass die Hinterfüllung von Tunnelelementen mit einem Füllmittel eine hohe Anzahl manuell auszuführender Schritte beinhaltet. So müssen in aller Regel die Injektionsvorrichtungen manuell von Arbeitern auf der Baustelle an Einfüllöffnungen der Tunnelelemente angesetzt und bei Abschluss des Hinterfüllvorgangs abgenommen werden. Ebenso erfolgt der Verschluss der Einfüllöffnung nach erfolgter Hinterfüllung als separater, manuell ausgeführter Schritt, beispielsweise durch Einsetzen eines Stopfens in die Einfüllöffnung.

Die manuelle Handhabung der entsprechenden Komponenten, unter anderem von robust ausgeführten Injektoren aus Stahl und grosslumigen Schläuchen, welche oft noch mit Füllmittel gefüllt sind, stellt eine hohe körperliche Belastung für die Arbeiter auf der Baustelle dar. Zudem besteht durch den hohen Förderdruck die Gefahr, dass sich die Verbindung von Schlauch und Injektor löst und das Füllmittel unkontrolliert und unter hohem Druck über die Baustelle gefördert wird, was ein Sicherheitsrisiko für alle in der Nähe befindlichen Arbeiter darstellt. Insbesondere die rauen Umgebungsbedingungen im Tunnelbau, beispielsweise durch Staub und Feuchtigkeit, und die Anfälligkeit elektronischer Komponenten für ebensolche haben den Einsatz automatisierter Lösungen bisher jedoch effektiv verhindert.

Ziel der vorliegenden Erfindung ist es, ein Verfahren und eine Vorrichtung zur Hinterfüllung von Tunnelelementen mit einem Füllmittel bereitzustellen, die insbesondere eine zumindest teilweise automatisierte Hinterfüllung von Tunnelelementen erlauben. Auf diese Weise ist die körperliche Belastung von Arbeitern auf der Baustelle reduzierbar und gleichzeitig die Produktivität bei der Hinterfüllung von Tunnelelementen steigerbar. Vor allem tragen das erfindungsgemässe Verfahren und die entsprechenden Vorrichtung aber zur Erhöhung der Baustellensicherheit bei.

### Zusammenfassung der Erfindung

Nach der vorliegenden Erfindung werden die Ziele vor allem durch den Gegenstand der unabhängigen Ansprüche erreicht. Weitere vorteilhafte Ausführungsformen gehen zudem aus den abhängigen Ansprüchen und der Beschreibung hervor.

Insbesondere wird ein Aspekt der vorliegenden Erfindung durch das erfindungsgemässe Verfahren zur Hinterfüllung eines Tunnelelements erreicht, wobei dieses Verfahren die
- Bereitstellung einer Tunnelröhre, umfassend eine Vielzahl an Tunnelelementen, welche Tunnelelemente jeweils zumindest eine Einfüllöffnung aufweisen, und die
- Bereitstellung einer Vorrichtung zur Hinterfüllung von Tunnelelementen, umfassend einen Werkzeugkopf, welcher Werkzeugkopf mittels einer Aktorik bewegbar ist, und welche Vorrichtung relativ zur Tunnelröhre bewegbar ist und dazu geeignet ist, ein Tunnelelement mit einem Füllmittel zu hinterfüllen, umfasst, und
   dadurch gekennzeichnet ist, dass das Verfahren Schritte umfasst
   a) Bewegung des Werkzeugkopfs relativ zur Tunnelröhre durch Bewegung der Vorrichtung und/oder mittels der Aktorik,
   b) Ausrichtung des Werkzeugkopfs relativ zu einem Tunnelelement,
   c) Hinterfüllung des Tunnelelements mit einem Füllmittel durch die zumindest eine Einfüllöffnung,
   d) Verschluss der zumindest einen Einfüllöffnung.

Erfindungsgemäss ist der Werkzeugkopf relativ zur Tunnelröhre, also relativ zu der Vielzahl an Tunnelelementen, bewegbar, wobei diese Bewegbarkeit des Werkzeugkopfs die Ausrichtung desselben relativ zu einem Tunnelelement erlaubt.

Die Hinterfüllung eines Tunnelelements erfolgt durch zumindest eine Einfüllöffnung des Tunnelelements, wobei als Füllmittel beispielsweise Kies mit oder ohne Zusatz eines Bindemittels eine Zementsuspension oder ein anderes geeignetes Füllmittel verwendbar ist.

Zum Verschluss der zumindest einen Einfüllöffnung kann diese mittels eines Stopfens, Deckels, oder dergleichen verschlossen werden.

In einer Ausführungsform sind die Schritte a) bis d) für eine Vielzahl von Einfüllöffnungen an einem einzelnen Tunnelelement und/oder für eine Vielzahl von Tunnelelementen wiederholt durchführbar. Es kann demnach ein einzelnes Tunnelelement über eine Vielzahl von Einfüllöffnungen hinterfüllt werden, was insbesondere bei sehr grossen Tunnelelementen eine vollständige Hinterfüllung ermöglicht. Alternativ oder ergänzend dazu ist das Verfahren derart wiederholt durchführbar, dass eine Vielzahl von Tunnelelementen hinterfüllt werden. Dies ist insbesondere notwendig und vorteilhaft, da eine Tunnelröhre eine Vielzahl von Tunnelelementen umfasst, wobei einzelne, nicht hinterfüllte oder unzureichend hinterfüllte Tunnelelemente die Tunnelröhre lokal schwächen und die Stabilität und Langlebigkeit der Tunnelröhre reduzieren können.

In einer weiteren Ausführungsform ist zumindest einer der Schritte a) bis d) automatisiert ausführbar. Insbesondere ist dies vorteilhaft, um manuelle Arbeitsschritte zu reduzieren und die erfindungsgemässe Reduktion der körperlichen Belastung der Arbeiter auf der Baustelle zu reduzieren und die Sicherheit auf der Baustelle zu erhöhen, indem keine Arbeiter im Bereich des mit hohem Druck erfolgenden Hinterfüllens anwesend sein müssen. Es ist jedoch auch denkbar, dass ein erfindungsgemässes Verfahren, wobei zumindest einer der Schritte a) bis d) automatisiert ausführbar ist, mit einer manuellen Hinterfüllung von Tunnelelementen kombinierbar ist, beispielsweise wenn eine Einfüllöffnung eines Tunnelelements schwierig erreichbar ist, wenn während der zumindest teilweisen automatisierten Ausführung des Verfahrens ein Fehler festgestellt wird, der eine manuelle Korrektur und der Hinterfüllung erfordert und/oder ein festgestellter Fehler einen Abbruch der Hinterfüllung bedingt und diese zu einem späteren Zeitpunkt manuell fortgeführt werden muss.

In vorteilhafter Weise ist während der Bewegung des Werkzeugkopfs relativ zur Tunnelröhre ein Merkmal eines Tunnelelements erkennbar, relativ zu welchem Merkmal eines Tunnelelements die Ausrichtung des Werkzeugkopfs erfolgt. Die Erkennung eines Merkmals eines Tunnelelements kann hierbei durch einen Arbeiter erfolgen, welcher die Ausrichtung des Werkzeugkopfs relativ zu einem Tunnelelement daraufhin entsprechend vornimmt. Alternativ kann die Erkennung über eine geeignete Sensorik, welche Bestandteil der Vorrichtung zur Hinterfüllung von Tunnelelementen ist, erfolgen. Die Erkennung eines Merkmals eines Tunnelelements mittels Sensorik ist insbesondere dann vorteilhaft, wenn zumindest einer der Schritte a) bis d) automatisiert ausgeführt wird. Ein entsprechendes Merkmal eines Tunnelelements kann eine zuvor angebrachte Markierung, eine Kante eines Tunnelelements, oder dergleichen sein.

In weiter vorteilhafter Weise ist das Merkmal eines Tunnelelements, welches während der Bewegung des Werkzeugkopfs relativ zur Tunnelröhre erkennbar ist, und relativ zu welchem Merkmal eines Tunnelelements die Ausrichtung des Werkzeugkopfs erfolgt, eine Einfüllöffnung. Auf diese Weise ist sicherstellbar, dass der Werkzeugkopf relativ zu einer Einfüllöffnung ausrichtbar ist und die folgende Hinterfüllung des Tunnelelements durchgeführt werden kann.

Ein weiterer Aspekt der Erfindung wird durch einen Werkzeugkopf geeignet zur Verwendung mit einer Vorrichtung geeignet zur Hinterfüllung von Tunnelelementen erreicht, welcher Werkzeugkopf
- zumindest ein Werkzeug,
- zumindest einen Sensor zur Erkennung eines Merkmals eines Tunnelelements umfasst.

Der erfindungsgemässe Werkzeugkopf ist derart relativ zu einem Tunnelelement ausrichtbar, dass das zumindest eine Werkzeug und/oder der zumindest eine Sensor in Wirkverbindung mit dem Tunnelelement bringbar ist/sind. Die Position des zumindest einen Werkzeugs und/oder des zumindest einen Sensors, in welcher diese in Wirkverbindung mit dem Tunnelelement gebracht sind, ist die Arbeitsposition des jeweiligen Werkzeugs oder Sensors.

Der Werkzeugkopf kann zudem weitere Sensoren umfassen, beispielsweise um eine mögliche Relativbewegung des Werkzeugkopfs zum Tunnelelement zu erfassen, während das zumindest eine in der Arbeitsposition positionierte Werkzeug oder der zumindest eine in der Arbeitsposition positionierte Sensor in Wirkverbindung mit einem Tunnelelement steht, und/oder um die Position des Werkzeugs zu erfassen, um eine Lockerung einem am Werkzeugkopf angeordneten Schlauchs oder Rohrs zu detektieren, etc.

Als Sensoren kann der Werkzeugkopf beispielsweise Kamerabasierte, Ultraschall- oder Infrarotsensoren zur Erkennung einer bestimmten Geometrie, vorzugsweise einer Öffnung, Bohrung, Aussparung oder dergleichen umfassen. Ebenfalls kann der Werkzeugkopf Vibrationssensoren, Wegmesssensoren, insbesondere Seilzug-Wegmesssensoren, magnetische oder potentiometrische Wegmesssensoren, Winkelmesssensoren, insbesondere sogenannte Drehgeber, Drucksensoren, Durchflusssensoren oder weitere Sensortypen umfassen.
- In einer Ausführungsform umfasst der Werkzeugkopf ferner eine Wechselvorrichtung zur Positionierung des zumindest einen Werkzeugs oder des zumindest einen Sensors in einer Arbeitsposition des Werkzeugkopfs, wobei das zumindest eine in der Arbeitsposition positionierte Werkzeug oder der zumindest eine in der Arbeitsposition positionierte Sensor in Wirkverbindung mit einem Tunnelelement bringbar ist.

Die Wechselvorrichtung erlaubt die wechselnde Positionierung des zumindest einen Werkzeugs oder des zumindest einen Sensors in einer Arbeitsposition des Werkzeugkopfs, ohne dass dabei der Werkzeugkopf bewegt werden muss. Folglich sind das zumindest eine Werkzeug oder der zumindest eine Sensor abwechselnd in einer Arbeitsposition positionierbar, in welcher das zumindest eine in der Arbeitsposition positionierte Werkzeug oder der zumindest eine in der Arbeitsposition positionierte Sensor in Wirkverbindung mit einem Tunnelelement bringbar ist.

In vorteilhafter Weise ist das zumindest eine Werkzeug oder der zumindest eine Sensor durch Bewegung mit zumindest zwei Freiheitsgraden in einer Arbeitsposition des Werkzeugkopfs positionierbar. Diese Bewegbarkeit mit zumindest zwei Freiheitsgraden erlaubt, dass das zumindest eine Werkzeug und der zumindest eine Sensor unterschiedlich dimensioniert sind und dennoch in einer Arbeitsposition positionierbar sind, in welcher das zumindest eine in der Arbeitsposition positionierte Werkzeug oder der zumindest eine in der Arbeitsposition positionierte Sensor in Wirkverbindung mit einem Tunnelelement bringbar ist. Vorzugsweise ist die Wechselvorrichtung entlang einer linearen Bewegungsachse des Werkzeugkopfs bewegbar und das zumindest eine Werkzeug und der zumindest eine Sensor um eine Rotationsachse der Wechselvorrichtung drehbar. Vorzugsweise sind die Rotationsachse und die lineare Bewegungsachse näherungsweise orthogonal zueinander und schneiden sich in einem gemeinsamen Schnittpunkt. Durch Drehung des zumindest einen Werkzeugs oder des zumindest einen Sensors um eine Rotationsachse ist dieses zumindest eine Werkzeug oder dieser zumindest eine Sensor in einer linearen Bewegungsachse orientierbar und durch Bewegung der Wechselvorrichtung entlang der linearen Bewegungsachse in einer Arbeitsposition positionierbar. Es ist jedoch auch möglich, dass die Wechselvorrichtung entlang einer ersten linearen Bewegungsachse des Werkzeugkopfs bewegbar und das zumindest eine Werkzeug und der zumindest eine Sensor entlang einer zweiten linearen Bewegungsachse der Wechselvorrichtung bewegbar sind, welche erste lineare Bewegungsachse und zweite lineare Bewegungsachse vorzugsweise näherungsweise orthogonal zu einander. In diesem Fall ist das zumindest eine Werkzeug oder der zumindest eine Sensor durch Bewegung entlang der zweiten linearen Bewegungsachse in der ersten linearen Bewegungsachse orientierbar und durch Bewegung der Wechselvorrichtung entlang der ersten linearen Bewegungsachse in einer Arbeitsposition positionierbar.

In einer bevorzugten Ausführungsform umfasst der Werkzeugkopf als Werkzeuge zumindest einen Injektor, geeignet zum Ansetzen und/oder zumindest teilweisen Einsetzen in eine Einfüllöffnung eines Tunnelelements, und ein Verschlusswerkzeug, geeignet zum Verschliessen einer Einfüllöffnung eines Tunnelelements. Durch kraftschlüssige und/oder formschlüssige Verbindung von Injektor und Einfüllöffnung ist eine dichte Verbindung dieser beiden Komponenten sichergestellt. Dazu ist der Injektor gegen das Tunnelelement pressbar. Eine Aussenfläche des Injektors und eine Innenfläche der Einfüllöffnung können derart miteinander korrespondierend ausgeformt sein, dass diese Dichtwirkung bei entsprechendem Anpressdruck weiter erhöht wird. Eine Aussenfläche des Injektors und eine Innenfläche der Einfüllöffnung können allerdings auch derart miteinander korrespondierend ausgeformt sein, dass die Einfüllöffnung ein Innengewinde und der Injektor ein Aussengewinde aufweisen, wobei der Injektor in die Einfüllöffnung einschraubbar ist. Der Verschluss der Einfüllöffnung durch das Verschlusswerkzeug kann beispielsweise durch Einschrauben eines Deckels in eine als Innengewinde ausgeformte Innenfläche der Einfüllöffnung erfolgen oder durch Einsetzen eines kraftschlüssig mit einer Innenfläche der Einfüllöffnung verschliessenden Stopfens.

Ein zusätzlicher Aspekt der vorliegenden Erfindung wird durch eine Vorrichtung geeignet zur Hinterfüllung von Tunnelelementen nach einer Methode gemäss der Erfindung erreicht, welche Vorrichtung dadurch gekennzeichnet ist, dass die Vorrichtung umfasst zumindest
- einen Werkzeugkopf gemäss der Erfindung
- einen Behälter zur Bevorratung eines Füllmittels,
- eine Fördereinheit zur Förderung des Füllmittels an den Werkzeugkopf,
- eine Aktorik, an welcher Aktorik der Werkzeugkopf aufnehmbar und mit zumindest zwei Freiheitsgraden relativ zu einem Merkmal eines Tunnelelements ausrichtbar ist, und
- eine Steuereinheit zur Steuerung der Aktorik, des Werkzeugkopfs und der Fördereinheit.

Vorgängig der Hinterfüllung eines Wandelements wird auf gängige Art und Weise mittels einer Tunnelbohrmaschine eine Tunnelröhre erstellt. Vorzugsweise ist die Vorrichtung an der Tunnelbohrmaschine anordenbar, und mit dieser Tunnelbohrmaschine in Längsrichtung der Tunnelröhre bewegbar. In diesem vorzugsweisen Fall ist der Werkzeugkopf in radialer und umfänglicher Richtung einer im Wesentlichen zylindrischen Tunnelröhre durch die Aktorik bewegbar und relativ zu einem Merkmal eines Tunnelelements ausrichtbar. Die Aktorik kann jedoch auch eine zusätzliche Bewegbarkeit in Längsrichtung der Tunnelröhre ermöglichen um einen Werkzeugkopfs in Längsrichtung der Tunnelröhre unabhängig von der Bewegung einer Tunnelbohrmaschine auszurichten. Die Aktorik kann zu diesem Zweck elektrische, hydraulische oder pneumatische Antriebselemente, beispielsweise Motoren, Linearantriebe, Hubkolben, etc. sowie dazu passend ausgelegte Getriebe umfassen.

Die Vorrichtung kann zudem weitere Sensoren umfassen, um die Bewegung der Aktorik und/oder die Ausrichtung des Werkzeugkopfs relativ zu einem Merkmal eines Tunnelelements und/oder Informationen darüber, ob das zumindest eine Werkzeug oder der zumindest eine Sensor in einer Arbeitsposition des Werkzeugkopfs positioniert ist und/oder Informationen über die Förderung des Füllmittels an den Werkzeugkopf zu erfassen.

Vorzugsweise sind der Behälter zur Bevorratung eines Füllmittels und die Fördereinheit zur Förderung des Füllmittels an den Werkzeugkopf ebenfalls an der Tunnelbohrmaschine anordenbar und untereinander sowie mit dem Werkzeugkopf derart verbindbar, dass die Fördereinheit das Füllmittel aus dem Behälter an den Werkzeugkopf fördern kann. Idealerweise ist diese Verbindung in Form von flexiblen Leitungen, beispielsweise Schläuchen, ausgebildet, sodass die Bewegbarkeit des Werkzeugkopf erhalten bleibt.

Die zumindest eine Steuereinheit zur Steuerung der Aktorik und des Werkzeugkopfs kann geeignete Systemkomponenten wie CPUs, GPUs, Speicherelemente und/oder Software umfassen um die Vorrichtung geeignet zur Hinterfüllung von Tunnelelementen nach einer Methode gemäss der Erfindung zu steuern. Insbesondere ist die Steuereinheit mit Sensoren des Werkzeugkopfs und/oder weiteren Sensoren der Vorrichtung verbindbar um deren Signale zu erfassen und die Aktorik, den Werkzeugkopf und/oder die Fördereinheit auf Grundlage dieser Signale zu steuern.

Insofern eine Vielzahl an Vorrichtungen geeignet zur Hinterfüllung von Tunnelelementen parallel verwendet wird, kann eine einzelne Steuereinheit die Vielzahl an Vorrichtungen steuern oder jede einzelne Vorrichtung geeignet zur Hinterfüllung von Tunnelelementen kann eine individuelle Steuereinheit umfassen.

Durch Steuerung der Fördereinheit ist Füllmaterial an den Werkzeugkopf förderbar, vorzugsweise an ein als Injektor ausgeformtes Werkzeug des Werkzeugkopfs förderbar, welches als Injektor ausgeformte Werkzeug in an eine Einfüllöffnung eines Tunnelelements ansetzbar oder zumindest teilweise in eine Einfüllöffnung eines Tunnelelements einsetzbar ist und durch welchen Injektor und welche Einfüllöffnung das Füllmaterial in den verbleibenden Freiraum zwischen dem Tunnelelement und dem umgebenden Erdreich oder Gestein förderbar ist. Insbesondere durch Bilanzierung eines theoretischen Fördervolumens, welches aus den Betriebsdaten, bspw. aufgenommene elektrische Leistung und maximales Fördervolumen, der Fördereinheit berechenbar ist, und eines gemessenen Fördervolumens ist ersichtlich, ob der verbleibende Freiraum zwischen dem Tunnelelement und dem umgebenden Erdreich oder Gestein vollständig mit Füllmaterial hinterfüllt ist.

In einer bevorzugten Ausführungsform umfasst die Steuereinheit eine Bedieneinheit, mittels welcher Bedieneinheit die zumindest eine Aktorik und/oder der zumindest eine Werkzeugkopf und/oder die Fördereinheit bedienbar ist. Ein Arbeiter auf der Baustelle kann somit die zumindest eine Aktorik und/oder den zumindest einen Werkzeugkopf steuern und so einen oder mehrere Schritte des erfindungsgemässen Verfahrens ausführen. Die Bedieneinheit ist in beliebigem Abstand zur Steuereinheit anordenbar und mit dieser kabelgebunden oder kabellos verbunden und ermöglicht so, dass ein Arbeiter auf der Baustelle die zumindest eine Aktorik und/oder den zumindest einen Werkzeugkopf mit einem ausreichend grossen Sicherheitsabstand bedient.

In einer weiteren bevorzugten Ausführungsform ist die Steuereinheit derart einrichtbar, dass die Hinterfüllung eines Tunnelelements zumindest teilweise automatisiert ausführbar ist. Vorzugsweise sind alle Schritte des Verfahrens automatisiert ausführbar, wobei zumindest die von dem zumindest einen Sensor des Werkzeugkopfs gesammelten Informationen durch die Steuereinheit auswertbar sind um ein Merkmal eines Tunnelelements zu erkennen. Durch Steuerung der Aktorik ist der Werkzeugkopf relativ zu dem erkannten Merkmal eines Tunnelelements ausrichtbar, wobei mittels des zumindest einen Sensors des Werkzeugkopfs sowie möglichen weiteren, am Werkzeugkopf angeordneten, Sensoren die korrekte Ausrichtung des Werkzeugkopfs relativ zu dem Merkmal eines Tunnelelements detektierbar ist und mittels der Wechselvorrichtung das zumindest eine Werkzeug des in eine Arbeitsposition des Werkzeugkopfs, in welcher Arbeitsposition es in Wirkverbindung mit einem Tunnelelement bringbar ist, positionierbar ist.

### Kurzbeschreibung der Zeichnungen

Es zeigt
Figur 1 eine perspektivische Ansicht eines Werkzeugkopfs gemäss einer Ausführungsform der Erfindung,
Figur 2 einen Werkzeugkopf gemäss einer Ausführungsform der Erfindung mit einem Sensor in einer Arbeitsposition, welcher Werkzeugkopf relativ zu einem Tunnelelement ausgerichtet ist
Figur 3 einen Werkzeugkopf gemäss einer Ausführungsform der Erfindung mit einem ersten Werkzeug in einer Arbeitsposition, welcher Werkzeugkopf relativ zu einem Tunnelelement ausgerichtet ist,
Figur 4 einen Werkzeugkopf gemäss einer Ausführungsform der Erfindung mit einem zweiten Werkzeug in einer Arbeitsposition, welcher Werkzeugkopf relativ zu einem Tunnelelement ausgerichtet ist,
Figur 5 eine an einer Tunnelbohrmaschine angeordnete Vorrichtung geeignet zur Hinterfüllung eines Tunnelelements, und
Figur 6 eine schematische Seitenansicht einer Tunnelbohrmaschine umfassend eine Vorrichtung geeignet zur Hinterfüllung eines Tunnelelements.

### Bevorzugte Ausführungsformen der Erfindung

In der in Figur 1 dargestellten Ausführungsform umfasst der erfindungsgemässe Werkzeugkopf 20 ein erstes Werkzeug 21a, ein zweites Werkzeug 21b, einen Sensor 22 und eine Wechselvorrichtung 23, mittels welcher das erste Werkzeug 21a, das zweite Werkzeug 21b oder der Sensor 22 in einer Arbeitsposition des Werkzeugkopfs 20 positionierbar ist, in welcher Arbeitsposition das jeweilige Werkzeug 21a, 21b oder der Sensor 22 in Wirkverbindung mit einem Tunnelelement (nicht dargestellt) bringbar ist. Hierzu sind das erste Werkzeug 21a, das zweite Werkzeug 21b und der Sensor 22 drehbar um eine Rotationsachse 25 der Wechselvorrichtung 23 angeordnet. Die Wechselvorrichtung 23 ist mittels des Linearantriebs 24 entlang einer linearen Bewegungsachse 5 bewegbar, sodass in einer eingefahrenen Position des Linearantriebs die Drehbarkeit der Werkzeuge 21a, 21b und des Sensors 22 um die Rotationsachse 25 möglich ist und eines der Werkzeuge 21a, 21b oder der Sensors 22 durch Ausfahren des Linearantriebs 24 in der Arbeitsposition positionierbar ist.

Das erste Werkzeug 21a des dargestellten Werkzeugkopfs 20 ist als Injektor ausgestaltet, wobei ein erstes Ende 27 des Werkzeugs 21a an eine Einfüllöffnung (nicht dargestellt) eines Tunnelelements ansetzbar oder zumindest teilweise in diese einführbar ist und an einem zweiten Ende 28 eine Leitung (nicht dargestellt), vorzugsweise eine flexible Leitung, beispielsweise ein Schlauch, anbringbar ist, durch welche Leitung ein Füllmittel durch den Injektor in die Einfüllöffnung förderbar ist. Das zweite Werkzeug 21b ist derart eingerichtet, dass es einen Deckel (nicht dargestellt) aufnehmen und in oder auf die Einfüllöffnung ein- bzw. aufschrauben kann, um diese zu verschliessen.

Der Sensor 22 ist derart eingerichtet, dass durch die vom Sensor 22 gewonnenen Signale ein Merkmal eines Tunnelelements, beispielsweise eine Einfüllöffnung, erkennbar ist und der Werkzeugkopf 20 mittels einer Aktorik relativ zu diesem Merkmal positionierbar ist. Die Positionierung des Werkzeugkopfs 20 kann durch manuelle Steuerung der Aktorik mittels einer Bedieneinheit oder automatisiert erfolgen.

Figur 2 zeigt den Werkzeugkopf 20 ausgerichtet relativ zu einer Einfüllöffnung 3 eines Tunnelelements 2, wobei der Sensor 22 in einer Arbeitsposition des Werkzeugkopfs 20 positioniert ist. Der Sensor 22 ist eingerichtet zur Erkennung eines Merkmals des Tunnelelements 2, vorzugsweise zur Erkennung einer Einfüllöffnung 3. Sofern mittels des Sensors 22 ein Merkmal des Tunnelements 2, vorzugsweise die Einfüllöffnung 3, erkannt wurde, kann die Position des Werkzeugskopfs 20 relativ zur Einfüllöffnung 3 beibehalten und bei konstanter relativer Position des Werkzeugkopfs 20 zur Einfüllöffnung 3 der Sensor 22 aus der Arbeitsposition heraus und das erste Werkzeug 21a oder das zweite Werkzeug 21b in die Arbeitsposition positioniert werden.

In Figur 3 ist das als Injektor ausgebildete erste Werkzeug 21a in einer Arbeitsposition des in Figur 2 dargestellten Werkzeugkopfs 20 positioniert und steht mit der Einfüllöffnung 3 in Wechselwirkung. Durch das erste Werkzeug 21a hindurch ist ein Füllmittel in die Einfüllöffnung 3 förderbar, sodass das Tunnelelement 2 hinterfüllt wird.

Figur 4 zeigt den Werkzeugkopf 20 aus Figur 2 weiterhin ausgerichtet relativ zu einer Einfüllöffnung 3 eines Tunnelelements 2, wobei das zweite Werkzeug 21b in einer Arbeitsposition des Werkzeugkopfs 20 positioniert ist und mit der Einfüllöffnung 3 in Wechselwirkung steht. Mittels des zweiten Werkzeugs 21b ist ein Deckel 29 aufnehmbar und in die Einfüllöffnung 3 einschraubbar bzw. auf diese aufschraubbar, um diese zu verschliessen und einen Austritt des Füllmittels durch die Einfüllöffnung 3 zu verhindern.

Die Bewegbarkeit der Werkzeuge 21a, 21b und des Sensors 22 mit zwei Freiheitsgeraden, d.h. durch Bewegung der Wechselvorrichtung 23 entlang der linearen Bewegungsachse 5 und durch Drehbarkeit der Werkzeuge 21a, 21b und des Sensors 22 um die Rotationsachse 25 erlaubt die wechselnde Positionierung des ersten Werkzeugs 21a, des zweiten Werkzeugs 21b oder des Sensors 22 in der Arbeitsposition des Werkzeugkopfs 20, ohne dass die relative Ausrichtung des Werkzeugkopfs 20 gegenüber der Einfüllöffnung 3 verändert werden muss.

In Figur 5 ist ein Teil einer Tunnelbohrmaschine 100 ersichtlich, welche Tunnelbohrmaschine 100 einen Hohlraum zur Erstellung eines Tunnels erzeugt und die Tunnelröhre 1 aus einer Vielzahl von Tunnelelementen zusammensetzt. Die Tunnelbohrmaschine 100 umfasst eine erfindungsgemässe Vorrichtung 10 geeignet zur Hinterfüllung eines Tunnelelements 2, 2', 2", welche Vorrichtung 10 eine Aktorik 14, einen Werkzeugkopf 20, einen Behälter (nicht dargestellt), eine Fördereinheit (nicht dargestellt) und eine Steuereinheit (nicht dargestellt) umfasst. Die Aktorik 14 umfasst im vorliegenden Ausführungsbeispiel einen ersten Linearantrieb 17, welcher erste Linearantrieb 17 auf einem Schienensystem 18 bewegbar ist, wobei die Aktorik 14 eine Bewegung des Werkzeugkopfs 20 in drei translatorischen Freiheitsgraden ermöglicht, um den Werkzeugkopf 20 relativ zu einem Merkmal, beispielsweise einer Einfüllöffnung 3, 3', 3", 3‴, eines Tunnelelements 2, 2', 2" auszurichten. Zusätzlich oder alternativ kann die Aktorik 14 auch Rotationsantriebe, Getriebe, Gelenke und/oder weitere bekannte Komponenten der Antriebstechnik umfassen. Die Vorrichtung 10 ist auf einem Podest 19 der Tunnelbohrmaschine 100 angeordnet und wird mit der Tunnelbohrmaschine 100 in Längsrichtung der Tunnelröhre 1 fortbewegt und erkennt mittels des zumindest einen Sensor 22 oder mittels möglicher weiterer Sensoren ein Merkmal eines Tunnelelements, beispielsweise eine Einfüllöffnung 3, 3', 3", 3‴. Der Werkzeugkopf 20 ist mittels der Aktorik 14 relativ zu diesem Merkmal eines Tunnelelements 2, 2', 2" ausrichtbar und derart mit einer Einfüllöffnung 3, 3', 3", 3‴ in Wirkverbindung bringbar, dass das Tunnelelement 2, 2', 2" hinterfüllt und die Einfüllöffnung 3, 3', 3", 3‴ anschliessend verschlossen werden kann. Sollten eine oder mehrere Einfüllöffnungen 3, 3', 3", 3‴ eines Tunnelelements 2, 2', 2" ausserhalb des Bewegungsbereich der Aktorik 14 liegen, ist die Fördereinheit mit einer händisch bedienbaren Hinterfüllvorrichtung (nicht dargestellt) verbindbar, mit welcher das Tunnelelement 2, 2', 2" manuell hinterfüllt werden kann. Alternativ kann die Tunnelbohrmaschine 100 eine Vielzahl an weiteren Vorrichtungen 10 geeignet zur Hinterfüllung eines Tunnelelements umfassen, wobei mittels jeder individuellen Vorrichtung 10 der Vielzahl an Vorrichtungen geeignet zur Hinterfüllung eines Tunnelelements ein Teil der Vielzahl an Einfüllöffnungen erreichbar ist. Die Einrichtung zur manuellen Hinterfüllung und/oder weitere Vorrichtungen 10 können beispielsweise auf Nebenpodesten 19a, 19b angeordnet werden.

Figur 6 zeigt ein Podest 19 einer Tunnelbohrmaschine 100 mit einer Vorrichtung 10 geeignet zur Hinterfüllung eines Tunnelelements 2. Der Werkzeugkopf 20 ist mittels der Aktorik 14 bewegbar und relativ zu einem Tunnelelement 2 ausrichtbar. Zudem ist der Werkzeugkopf 20 mittels des Schlauchs 12a mit einer Fördereinheit (nicht dargestellt) verbunden und die Fördereinheit ist wiederum mit mindestens einem Behälter (nicht dargestellt) zur Bevorratung eines Füllmittels verbunden, wobei die Fördereinheit das Füllmittel aus dem Behälter zum Werkzeugkopf 20 fördert, um damit ein Tunnelelement 2 zu hinterfüllen. Zumindest der Werkzeugkopf 20, die Aktorik 14 und die Fördereinheit sind mit einer Steuereinheit (nicht dargestellt) verbunden und sind von dieser steuerbar. Figur 6 lässt zudem erkennen, dass die Vorrichtung 10 derart auf einer Tunnelbohrmaschine 100 anordenbar ist, dass die Hinterfüllung eines Tunnelelements 2 unmittelbar nach Zusammensetzung eines Tübbingrings aus einer Vielzahl von Tunnelelementen durchführbar ist.

## Patentansprüche

1. Verfahren (100) zur Hinterfüllung eines Tunnelelements (2), umfassend die
- Bereitstellung einer Tunnelröhre (1), umfassend eine Vielzahl an Tunnelelementen, welche Tunnelelemente jeweils zumindest eine Einfüllöffnung (3) aufweisen, und die
- Bereitstellung einer Vorrichtung zur Hinterfüllung von Tunnelelementen (10), umfassend einen Werkzeugkopf (20), welcher Werkzeugkopf (20) mittels einer Aktorik (14) bewegbar ist, und welche Vorrichtung (10) relativ zur Tunnelröhre (1) bewegbar ist und dazu geeignet ist, ein Tunnelelement (2) mit einem Füllmittel zu hinterfüllen,
**dadurch gekennzeichnet, dass** das Verfahren (100) Schritte umfasst
a) Bewegung des Werkzeugkopfs (20) relativ zur Tunnelröhre (1) durch Bewegung der Vorrichtung (10) und/oder mittels der Aktorik (14),
b) Ausrichtung des Werkzeugkopfs (20) relativ zu einem Tunnelelement (2),
c) Hinterfüllung des Tunnelelements (2) mit einem Füllmittel durch die zumindest eine Einfüllöffnung (3),
d) Verschluss der zumindest einen Einfüllöffnung (3).

2. Verfahren (100) gemäss Anspruch 1, **dadurch gekennzeichnet, dass** die Schritte a) bis d) für eine Vielzahl von Einfüllöffnungen an einem einzelnen Tunnelelement (2) und/oder für eine Vielzahl von Tunnelelementen wiederholt durchführbar sind.

3. Verfahren (100) gemäss Anspruch 1 oder 2, **dadurch gekennzeichnet, dass** zumindest einer der Schritte a) bis d) automatisiert ausführbar ist.

4. Verfahren (100) gemäss einem der vorhergehenden Ansprüche, **dadurch gekennzeichnet, dass** während der Bewegung des Werkzeugkopfs (20) relativ zur Tunnelröhre (1) ein Merkmal (5) eines Tunnelelements (2) erkennbar ist, relativ zu welchem Merkmal (5) eines Tunnelelements (2) die Ausrichtung des Werkzeugkopfs (20) erfolgt.

5. Verfahren (100) gemäss Anspruch 4, **dadurch gekennzeichnet, dass** das Merkmal (5) eines Tunnelelements (2), welches während der Bewegung des Werkzeugkopfs (20) relativ zur Tunnelröhre (1) erkennbar ist, und relativ zu welchem Merkmal (5) eines Tunnelelements (2) die Ausrichtung des Werkzeugkopfs (20) erfolgt, eine Einfüllöffnung (3) ist.

6. Werkzeugkopf (20) geeignet zur Verwendung mit einer Vorrichtung geeignet zur Hinterfüllung eines Tunnelelements (10), umfassend
- zumindest ein Werkzeug (21),
- zumindest einen Sensor (22) zur Erkennung eines Merkmals (5) eines Tunnelelements (2).

7. Werkzeugkopf (20) nach Anspruch 6, **dadurch gekennzeichnet, dass** der Werkzeugkopf (20) ferner eine Wechselvorrichtung (23) zur Positionierung des zumindest einen Werkzeugs (21) oder des zumindest einen Sensors (22) in einer Arbeitsposition des Werkzeugkopfs (20), wobei das zumindest eine in der Arbeitsposition positionierte Werkzeug (21) oder der zumindest eine in der Arbeitsposition positionierte Sensor (22) in Wirkverbindung mit einem Tunnelelement (2) bringbar ist, umfasst.

8. Werkzeugkopf (20) nach Anspruch 7, **dadurch gekennzeichnet, dass** das zumindest eine Werkzeug (21) und/oder der zumindest eine Sensor (22) durch Bewegung mit zumindest zwei Freiheitsgraden in einer Arbeitsposition des Werkzeugkopfs (20) positionierbar ist.

9. Werkzeugkopf (20) nach Anspruch 6, 7 oder 8, **dadurch gekennzeichnet, dass** der Werkzeugkopf (20) als Werkzeuge zumindest einen Injektor (21a), geeignet zum Ansetzen und/oder zumindest teilweisen Einsetzen in eine Einfüllöffnung (3) eines Tunnelelements (2), und ein Verschlusswerkzeug (21b), geeignet zum Verschliessen einer Einfüllöffnung (3) eines Tunnelelements (2), umfasst.

10. Vorrichtung (10) geeignet zur Hinterfüllung eines Tunnelelements (2) nach einer Methode (100) gemäss einem der Ansprüche 1 bis 5, **dadurch gekennzeichnet, dass** die Vorrichtung (10) zumindest
- einen Werkzeugkopf (20) gemäss einem der Ansprüche 6 bis 9,
- einen Behälter (11) zur Bevorratung eines Füllmittels,
- eine Fördereinheit (12) zur Förderung des Füllmittels an den Werkzeugkopf (20),
- eine Aktorik (14), an welcher Aktorik (14) der Werkzeugkopf (20) aufnehmbar und mit zumindest zwei Freiheitsgraden relativ zu einem Merkmal eines Tunnelelements (2) ausrichtbar ist, und
- eine Steuereinheit (15) zur Steuerung der Aktorik (14), des Werkzeugkopfs (20) und der Fördereinheit (12) umfasst.

11. Vorrichtung (10) nach Anspruch 10, **dadurch gekennzeichnet, dass** die Steuereinheit (15) eine Bedieneinheit (16) umfasst, mittels welcher Bedieneinheit (16) die Aktorik (14) und/oder der Werkzeugkopf (20) und/oder die Fördereinheit (12) bedienbar ist.

12. Vorrichtung (10) nach Anspruch 10 oder 11, **dadurch gekennzeichnet, dass** die Steuereinheit (15) derart einrichtbar ist, dass die Hinterfüllung eines Tunnelelements (2) zumindest teilweise automatisiert ausführbar ist.

13. Tunnelbohrmaschine (100) umfassend eine Vorrichtung (10) geeignet zur Hinterfüllung eines Tunnelelements (2) nach einem der Ansprüche 10 bis 12.
